# EUROPÄISCHE PATENTSCHRIFT

(11) **EP 0 780 332 B1**
(45) Veröffentlichungstag und Bekanntmachung des Hinweises auf die Patenterteilung: **15.09.1999**
(21) Anmeldenummer: 96117816.7
(22) Anmeldetag: 07.11.1996
(51) Int. Cl.: B65H 29/52, B65H 29/68

(54) **Vorrichtung zur Einwirkung auf Bogen in einem Bogenausleger**
Device for acting on sheets in a sheet delivery apparatus
Dispositif pour agir sur des feuilles dans un appareil de sortie de feuilles

(30) Priorität: 20.12.1995 DE 19547546
(43) Veröffentlichungstag der Anmeldung: 25.06.1997
(73) Patentinhaber: Heidelberger Druckmaschinen Aktiengesellschaft, 69115 Heidelberg (DE)
(72) Erfinder: Mack, Richard, 68782 Brühl (DE); Waltenberger, Bernhard, 68219 Mannheim (DE); Stephan, Bernd, 69120 Heidelberg (DE)

(56) Entgegenhaltungen:
- EP-A- 0 004 264
- EP-A- 0 695 707
- DE-A- 2 345 900
- DE-A- 4 109 876
- DE-C- 4 427 897
- PATENT ABSTRACTS OF JAPAN vol. 7, no. 47 (M-196) [1192] , 24.Februar 1983 & JP 57 195054 A (SAKURAI SEISAKUSHO K.K.), 30.November 1982,

## Beschreibung

Die Erfindung betrifft eine Vorrichtung zur Einwirkung auf Bogen in einem Bogenausleger einer die Bogen wahlweise einseitig oder zweiseitig bedruckenden Druckmaschine, mit einem Bogenstraffer, welcher einen ersten Verformungsbereich und einen zweiten Verformungsbereich aufweist, nach dem Oberbegriff von Anspruch 1.

In der DE 41 09 876 A1 ist eine derartige Vorrichtung beschrieben. Dieser Bogenglätter weist zwei mit Überdruck versorgbare Stützkörper und einen mit Unterdruck beaufschlagbaren Glätterspalt auf. Keiner der als Verformungsbereich wirksamen Stützkörper ist mit Saugluft beaufschlagbar. Zudem ist der Bogenglätter nicht mit seiner Oberfläche in eine angrenzender Bogenförderebene integriert und wird auch nicht von einem Luftpolster überspült.

Die DE 44 27 897 C1 offenbart ferner eine Vorrichtung zur Einwirkung auf einen Bogen. Es ist ein Bogenglätter zur Entwellung der Bogen bei einseitigem Druck und eine Leitvorrichtung zur berührungsfreien Führung der Bogen bei beidseitigem Druck vorgesehen. Der Bogenglätter ist ortsfest am Maschinengestell in einer in Bezug auf die Führungsbahn der Leitvorrichtung zurückgesetzten Position angebracht und es ist ein Leitelement in Form einer Platte vorgesehen, die zur Abdeckung des Bogenglätters bei beidseitigem Druck in den Freiraum zwischen Bogenleitblech und Bogenglätter bewegbar ist.

Zum Verschwenken der Platte, die den Bogenglätter bei beidseitigem Druck abdeckt, ist eine Stellzylindereinheit erforderlich, der die Auswechselbarkeit des Bogenglätters - etwa zu Reinigungszwecken - behindert. Zudem ist nur bei beidseitigem Druck eine ebene Bogenförderfläche gegeben, bei einseitigem Druck bildet der Bogenglätter eine Vertiefung, eine Mulde in der Bogenförderebene, die für die Gleichmäßigkeit der Bogenförderung nicht von Vorteil ist.

Der Erfindung liegt die Aufgabe zugrunde, eine Vorrichtung zur Einwirkung auf Bogen im Bogenausleger einer die Bogen wahlweise einseitig oder zweiseitig bedruckenden Druckmaschine mit einem zwei Verformungsbereiche umfassenden Bogenstraffer zu schaffen, bei der im Schöndruck und im Schön- und Widerdruckbetrieb ein störungsfreier Bogentransport gewährleistet ist und bei der ein Abschmieren der Bogen im Schön- und Widerdruckbetrieb noch sicherer als bei vorhandenen derartigen Vorrichtungen vermieden wird.

Erfindungsgemäß wird diese Aufgabe durch eine Vorrichtung mit den Merkmalen des Patentanspruches 1 gelöst.

Die Vorrichtung zur Einwirkung auf Bogen im Bogenausleger einer die Bogen wahlweise einseitig oder zweiseitig bedruckenden Druckmaschine, mit einem Bogenstraffer, welcher einen ersten Verformungsbereich und einen zweiten Verformungsbereich aufweist, zeichnet sich erfindungsgemäß dadurch aus, daß der Bogenstraffer mit seiner Oberfläche in eine angrenzende Bogenförderebene integriert ist und bei Schöndruck und Schön- und Widerdruckbetrieb mit einem Luftpolster überspült wird und daß der erste Verformungsbereich mit Saugluft beaufschlagbar ist.

Die Integration der Oberfläche des Bogenstraffers in die Bogenförderebene ermöglicht einen weitgehend störungsfreien Bogentransport im einseitigen wie im zweiseitigen Druckbetrieb. Bei Widerdruckbetrieb ist durch die Einspülung eines Luftpolsters eine abschmierfreie Bogenführung gewährleistet, ohne daß peripher gelagerte Abdeckelemente zunächst in die Förderebene hineingeschwenkt werden müßten.

In vorteilhafter Weiterbildung der Erfindung erfolgt die Einspülung der Luft zum Aufbau eines Luftpolsters von einer der angrenzenden Leitbleche der Bogenförderebene aus. Die angrenzenden Leitbleche der Bogenförderebene sind mit Druckluft von niedrigem Druckniveau beaufschlagt.

Eine weitere vorteilhafte Ausgestaltungsform des Bogenstraffers umfaßt gewölbt ausgeführte Verformungsbereiche, die einander gegenüberliegend ausgeführt sind. Die Verformungsbereiche können mit einzelnen Luftdüsen versehen sein, die sich reihenförmig über die Breite des Bogenauslegers erstrecken. Einer der Verformungsbereiche des Bogenstraffers ist mit Saugluft beaufschlagt, während der gegenüberliegende zweite Verformungsbereich mit Druckluft beaufschlagbar ist. Das Druckniveau für Saug- bzw. Blasluft für die beiden erwähnten Verformungsbereiche am Bogenstraffer liegt dabei etwas höher als das Druckniveau in der Bogenförderebene.

Bei einer weiteren vorteilhaften Ausgestaltung des der Erfindung zugrundeliegenden Gedankens sind die Luftdüsen, die in Reihe nebeneinander liegend ausgeführt sind, im unteren Bereich des ersten Verformungsbereiches des Bogenstraffers vorgesehen, während die Reihe von Luftdüsen im zweiten Verformungsbereich etwas höher in diesem liegend ausgeführt ist. Bei Beaufschlagung der Verformungsbereiche mit Saug- bzw. Blasluft läßt sich dadurch eine gegenläufige Luftströmung aufbauen, so daß diese im Abschmierbereich sowohl im reinen Schöndruck als auch im Schön- und Widerdruckbetrieb einen Kontakt der bereits bedruckten Bogenseite mit den Oberflächen des Bogenstraffers verhindert.

Zur leichteren Auswechselbarkeit kann der Bogenstraffer gemäß einer weiteren Ausgestaltungsform mit Schnappverschlüssen ausgerüstet sein , mit denen er mit wenigen Handgriffen in den Seitenwänden arretierbar bzw. aus diesen entnehmbar ist. Durch eine an vier Haltepunkten erfolgte Lagerung des Bogenstraffers mit Schnappverschlüssen ist ein problemloses Abschwenken oder Ausbauen des Bogenstraffers mit wenigen Handgriffen garantiert.

Zur Erzeugung der gegenläufigen Luftströmung im Abschmierbereich des Bogenstraffers wird bei einer weiteren Ausgestaltungsform der in Bogenlaufrichtung gesehen erste Verformungsbereich des Bogenstraffers mit Saugluft beaufschlagt, während der in Bogenlaufrichtung gesehen zweite Verformungsbereich des Bogenstraffers mit Blasluft beaufschlagt wird.

Anhand einer Zeichnung sei die Erfindung nachstehend detaillierter erläutert.

Es zeigen:
- Fig. 1: eine Seitenansicht des Bogenstraffers, integriert in die Bogenförderebene,
- Fig. 2: eine Draufsicht auf die Verformungsbereiche des Bogenstraffers zwischen den die Bogenförderebene bildenden Leitblechen,
- Fig. 3: eine Luftströmungsverteilung im Bogenstraffer mit Ausbildung einer gegenläufigen Luftströmung im Abschmierbereich und
- Fig. 4: die schematisch skizzierte Verformung eines den Bogenstraffer passierenden Bogens.

Die Darstellung gemäß Fig. 1 zeigt einen Bogenstraffer 6, der in der Bogenförderebene, den Leitblechen 1 und 2 aufgenommen ist. Die Teile der Bogenförderebene 1 bzw. 2 sind mit einer Vielzahl Luftstrahlen in verschiedene Richtungen leitende Luftdüsen 3 versehen und aus einzelnen Profilen 14 gebildet, die Hohlräume 4 bzw. 5 begrenzen. Zwischen einer Kante 15 der Bogenförderebene 1 und der gegenüberliegenden Kante der Bogenförderebene 2 ist ein Bogenstraffer 6 gelagert. Dieser ist mittels mit 7 und 8 bezeichneten Rastbolzen oder Halterungen in hier nicht dargestellten Seitenwänden des Bogenauslegers der Druckmaschine gelagert.

Der Bogenstraffer 6 umfaßt einen in Bogenlaufrichtung 18 gesehen ersten Verformungsbereich 11 sowie einen zweiten Verformungsbereich 12, die beide eine gewölbte Oberfläche aufweisen. Der Bogenstraffer 6 wird von zwei Begrenzungswänden 10 seitlich begrenzt. Mit Bezugszeichen 9 ist ein Anschluß für die Luftversorgung des Bogenstraffers bezeichnet. Zwischen den nach unten auslaufenden Oberflächen der Verformungsbereiche 11 und 12 ist ein Spalt verblieben, durch den die Verformungsbereiche 11 und 12 voneinander getrennt sind.

In Fig. 2 ist eine Draufsicht auf den zwischen den Leitblechen 1 und 2 aufgenommenen Bogenstraffer 6 gezeigt.

Die ebenfalls mit hier lediglich schematisch dargestellten Lagerungen in den Seitenwänden 17 arretierten Leitbleche 1 und 2 sind mit einer Vielzahl von Luftdüsen 3 versehen. Im in Bogenlaufrichtung 18 gesehen ersten Leitblech 1 sind die einzelnen Düsen symmetrisch zur Förderebenenmitte 21 angeordnet. Mit Bezugszeichen 3 ist eine Düsengruppe bezeichnet, aus der Luftstrahlen in seitlicher Richtung orientiert austreten. Die Luftdüsen können senkrecht zur Förderebenenmitte 21 oder in 15°, 30°, 45°-Orientierung oder beliebigen Blaswinkel-Orientierungsschritten graduell verdreht zueinander angeordnet sein. Mit 20 ist eine Gruppe von Luftdüsen bezeichnet, die streng seitlich orientierte Luftstrahlen erzeugt. An der vorderen Kante des Leitbleches 1 ist eine dem ersten Verformungsbereich 11 des Bogenstraffers 6 gegenüberliegende erste Düsenreihe 16 ausgebildet. Aus dieser kann bei reinem Schöndruck und bei Schön- und Widerdruckbetrieb - wenn also der Kontakt der bereits bedruckten Unterseite mit den stationären Oberflächen des Bogenstraffers 6 vermieden werden soll - die Luftströmung austreten, die das Luftpolster über den Verformungsbereichen 11 und 12 des Bogenstraffers 6 einspült. Da es durch Eckenumschlagen bei Schöndruck auch zum Abschmieren kommen kann, ist das Einspülen eines Luftpolsters auch in dieser Betriebsart von Nutzen.

Das Luftpolster, welches durch die erste Düsenreihe 16 erzeugt wird, reicht bis an das Leitblech 2 heran, auf dem durch die seitlich blasenden Düsen 19, die dort mit Blasluft eines niedrigeren Druckniveaus beaufschlagt sind, ein seitlich straffender Effekt auf die zu fördernden Bogen 13 ausgeübt wird. An dem zwischen den Kanten der Bogenleitbleche 1 und 2 aufgenommenen Bogenstraffer 6 sind die Verformungsbereiche 11 und 12 von oben gesehen dargestellt. Diese sind mit jeweils zwei Halterungen 7 bzw. 8 in den Seitenwänden 17 des Bogenauslegers der Druckmaschine gelagert. Die Halterungen können mit Federrastbolzen versehen sein, wobei durch einfaches Ziehen der Bolzen nach innen eine Freigabe des Bogenstraffers 6 erfolgt. Andererseits könnte der Bogenstraffer 6 auch durch die Halterungen 7 bzw. 8 in seiner Lage gehalten werden und durch Drücken von der Bedienseite auf das gegenüberliegende Paar der Halterungen 7 und 8 an der Bedienseite freigegeben und dann anschließend einfach ausgehangen werden; auch ein Abschwenken des Bogenstraffers 6 nach Ziehen von lediglich zwei Halterungen 7 bzw. 8 ist möglich.

In der Darstellung gemäß Fig. 3 sind die Strömungsverhältnisse im Bogenstraffer 6 und in den angrenzenden Bogenleitblechen 1 und 2 gezeigt.

Die beiden Bogenleitbleche 1 und 2 sind mit einer Vielzahl in unterschiedliche Richtungen orientierte Luftdüsen 3 versehen. Beide Leitbleche 1 und 2 sind mit je einem Gebläse 26 bzw. 29 versehen, wodurch in die Hohlräume unterhalb dieser Leitbleche Niederdruckluft eines Druckniveaus beispielsweise zwischen 5 und 20 mbar eingebracht wird. Demgegenüber sind die Verformungsbereiche 11, 12 des Bogenstraffers 6 mit Blas- bzw. Saugluft eines höheren Druckniveaus beaufschlagt. Der in Bogenlaufrichtung 18 gesehen liegende erste Verformungsbereich 11 wird mit Saugluft mit einem Unterdruck von beispielsweise etwa 80 mbar beaufschlagt und ist in seinem unteren Bereich mit einer Saugdüsenreihe 23 versehen. Der dem ersten Verformungsbereich 11 gegenüberliegende zweite Verformungsbereich 12 ist mit einer Blasdüsenreihe 22 versehen und mit Blasluft eines Druckniveaus zwischen 100 und 250 mbar beaufschlagt. Der erste Verformungsbereich 11 ist demzufolge mit einer Unterdruckquelle 28, der zweite Verformungsbereich 12 mit einem Gebläse verbunden.

Durch Einspülen eines Luftpolsters von der in Fig. 2 gezeigten unteren ersten Düsenreihe 16 des Leitbleches 2 aus, wird dieser Zwickel zwischen den beiden Verformungsbereichen 11 und 12 überbrückt, so daß bei Schön- und Widerdruckbetrieb die bereits bedruckte Unterseite des Bogens 13 nicht mit den Oberflächen des Bogenstraffers 6 in Berührung kommt. Bei reinem Schöndruck, also lediglich einseitigem Bedrucken des Bogens 13 kann durch die Bogenleitbleche 1 und 2 ein den Bogen 13 tragendes Luftpolster erzeugt werden, bevor dieser den Bogenstraffer 6 passiert. Dort wird der Bogen dann durch die Einwirkung von Blasluft 25 auf seine Oberseite oberhalb des Spaltes 24 geglättet, wobei eine Berührung des Bogens 13 mit den Oberflächen der Verformungsbereiche 11 und 12 weniger kritisch ist, aber es dort zu Eckenumschlagen des Bogens 13 und damit zum Abschmieren kommen kann.

Im Gegensatz dazu muß bei Widerdruckbetrieb eine Berührung der frisch bedruckten Unterseite des Bogens 13 mit den Oberflächen der Verformungsbereiche 11 und 12 bei der Passage des Bogenstraffers 6 ausgeschlossen werden, ohne dessen Wirksamkeit einzuschränken. Dazu wird durch die erste Düsenreihe 16 des Leitbleches 1 ein Luftpolster unter dem zu fördernden Bogen 13 erzeugt, welches sich über beide Verformungsbereiche 11 und 12 erstreckt. Zusätzlich wird durch die Blasluftbeaufschlagung der Düsenreihe 22 des zweiten Verformungsbereiches 12 und die Saugluftbeaufschlagung der Saugdüsenreihe 23 im ersten Verformungsbereich 11 eine gegenläufige Luftströmung im Spalt 24 erreicht, die das Eintauchen des Bogens 13 im Widerdruckbetrieb in den Spalt 24 und damit dessen Berührung verhindert. Damit tritt auch keine Berührung der bedruckten Unterseite des sich bewegenden Bogens 13 mit einer stationären Oberfläche des Bogenstraffers 6 auf, die Gefahr des Abschmierens der Unterseite des bedruckten Bogens 13 ist gebannt.

Die Beaufschlagung der Düsenreihe 22 bzw. 23 im reinen Schöndruckbetrieb mit Blas- bzw. Saugluft ist nicht zwingend erforderlich, kann aber, falls gewünscht, vorgenommen werden, um bei kritischen Grammaturen, ein Abschmieren - sollte es zu Eckenumschlagen kommen - zu vermeiden.

In Fig. 4 ist in schematischer Weise der Vorgang des Bogenstraffens bei Passage des Bogenstraffers gezeigt.

Im hier gezeigten Stadium wird ein Luftpolster 31 unter den geraden Bereich des Bogens 13 über den Leitblechen 1 und 2 erzeugt. Das Straffen des Bogens 13 erfolgt durch Verformung des Bogens 13 durch Blasluft 25 von oben, wenn dieser sich oberhalb des Zwickels des Spaltes 24 befindet. Der Bogen 13 schmiegt sich an die Kontur des ersten und zweiten Verformungsbereiches 11, 12 des Bogenstraffers 6 an. Dabei wird durch Beaufschlagung der Düsenreihen 22 und 23 mit Blas- bzw. Saugluft das Eintauchen des Bogens 13 durch Erzeugung einer gegenläufigen Luftströmung in den Spalt 24 verhindert.

### Bezugszeichenliste

- 1: Leitblech
- 2: Leitblech
- 3: Düsen
- 4: Hohlraum
- 5: Hohlraum
- 6: Bogenstraffer
- 7: Halterung
- 8: Halterung
- 9: Luftversorgung
- 10: Seitliche Begrenzungswand
- 11: erster Verformungsbereich
- 12: zweiter Verformungsbereich
- 13: Bogen
- 14: Profil
- 15: Kante
- 16: erste Düsenreihe
- 17: Seitenwand
- 18: Bogenlaufrichtung
- 19: seitlich blasende Düsen
- 20: bogenspannende Luftdüsen
- 21: Förderebenemitte
- 22: Blasdüsenreihe
- 23: Saudüsenreihe
- 24: Spalt
- 25: Blasluft von oben
- 26: Gebläse
- 27: Gebläse
- 28: Unterdruckquelle
- 29: Gebläse
- 30: gegenläufiger Luftstrom
- 31: Luftpolster

## Patentansprüche

1. Vorrichtung zur Einwirkung auf Bogen im Bogenausleger einer die Bogen wahlweise einseitig oder zweiseitig bedruckenden Druckmaschine, mit einem Bogenstraffer (6), welcher einen ersten Verformungsbereich (11) und einen zweiten Verformungsbereich (12) aufweist,
**dadurch gekennzeichnet,**
daß der Bogenstraffer (6) mit seiner Oberfläche in eine angrenzende Bogenförderebene (1, 2) integriert ist und bei Schöndruck und Schön- und Widerdruckbetrieb mit einem Luftpolster (31) überspült wird und daß der erste Verformungsbereich (11) mit Saugluft beaufschlagbar ist.

2. Vorrichtung zur Einwirkung auf Bogen nach Anspruch 1,
**dadurch gekennzeichnet,**
daß die angrenzenden Bogenförderebenen (1, 2) mit Luftdüsen (3, 16, 19, 20) versehen sind.

3. Vorrichtung zur Einwirkung auf Bogen nach Anspruch 2,
**dadurch gekennzeichnet,**
daß die angrenzenden Bogenförderebenen (1, 2) mit Niederdruckluft beaufschlagbar sind.

4. Vorrichtung zur Einwirkung auf Bogen nach Anspruch 1,
**dadurch gekennzeichnet,**
daß der Bogenstraffer (6) Halterungen (7, 8) umfaßt.

5. Vorrichtung zur Einwirkung auf Bogen nach Anspruch 1,
**dadurch gekennzeichnet,**
daß die Verformungsbereiche (11, 12) einander gegenüber liegen.

6. Vorrichtung zur Einwirkung auf Bogen nach Anspruch 1,
**dadurch gekennzeichnet,**
daß die Verformungsbereiche (11, 12) mit Luftdüsen (22, 23) ausgestattet sind.

7. Vorrichtung zur Einwirkung auf Bogen nach Anspruch 4,
**dadurch gekennzeichnet,**
daß der zweite Verformungsbereich (12) des Bogenstraffers (6) mit Druckluft beaufschlagbar ist.

8. Vorrichtung zur Einwirkung auf Bogen nach Anspruch 7,
**dadurch gekennzeichnet,**
daß das Druckniveau in den Bogenförderebenen (1, 2) niedriger liegt als die Druckniveaus für Saugluft im ersten Verformungsbereich (11) bzw. für Blasluft im zweiten Verformungsbereich (12).

9. Vorrichtung zur Einwirkung auf Bogen nach Anspruch 6,
**dadurch gekennzeichnet,**
daß die Luftdüsen (23) im unteren Bereich des ersten Verformungsbereiches (11) des Bogenstraffers (6) vorgesehen sind.

10. Vorrichtung zur Einwirkung auf Bogen nach Anspruch 4,
**dadurch gekennzeichnet,**
daß die Halterungen federbelastete Schnappverschlüsse (7, 8) sind, mit welchen der Bogenstraffer (6) in Seitenwändern (17) der Druckmaschine arretierbar ist.

11. Vorrichtung zur Einwirkung auf Bogen nach Anspruch 1,
**dadurch gekennzeichnet,**
daß bei Schöndruck und Schön- und Widerdruckbetrieb im Bogenstraffer (6) zwischen den Verformungsbereichen (11, 12) durch die Beaufschlagung der Luftdüsenreihen (22, 23) mit Saug- bzw. Blasluft eine gegenläufige Luftströmung erzeugt wird.

12. Vorrichtung zur Einwirkung auf Bogen nach Anspruch 7,
**dadurch gekennzeichnet,**
daß der in Bogenförderrichtung (18) gesehen erste Verformungsbereich (11) mit Saugluft beaufschlagt und der in Bogenförderrichtung (18) zweite Verformungsbereich (12) mit Blasluft beaufschlagbar wird.

## Claims

1. Device for acting upon sheets in a sheet delivery of a printing machine printing the sheets selectively on one side or on both sides, with a sheet tautener (6) which has a first deformation region (11) and a second deformation region (12), characterized in that the sheet tautener (6) is integrated with its surface into an adjacent sheet-conveying plane (1, 2) and is swept with an air cushion (31) in the recto printing mode and the recto/verso printing mode, and in that the first deformation region (11) can be subjected to suction air.

2. Device for acting upon sheets according to Claim 1, characterized in that the adjacent sheet-conveying planes (1, 2) are provided with air nozzles (3, 16, 19, 20).

3. Device for acting upon sheets according to Claim 2, characterized in that the adjacent sheet-conveying planes (1, 2) can be subjected to low-pressure air.

4. Device for acting upon sheets according to Claim 1, characterized in that the sheet tautener (6) comprises retention means (7, 8).

5. Device for acting upon sheets according to Claim 1, characterized in that the deformation regions (11, 12) are located opposite one another.

6. Device for acting upon sheets according to Claim 1, characterized in that the deformation regions (11, 12) are equipped with air-nozzles (22, 23).

7. Device for acting upon sheets according to Claim 4, characterized in that the second deformation region (12) of the sheet tautener (6) can be subjected to compressed air.

8. Device for acting upon sheets according to Claim 7, characterized in that the pressure level in the sheet-conveying planes (1, 2) is lower than the pressure levels for suction air in the first deformation region (11) and for blowing air in the second deformation region (12), respectively.

9. Device for acting upon sheets according to Claim 6, characterized in that the air nozzles (23) are provided in the lower region of the first deformation region (11) of the sheet tautener (6).

10. Device for acting upon sheets according to Claim 4, characterized in that the retention means are spring-loaded snap fastenings (7, 8), by means of which the sheet tautener (6) can be detained in side walls (17) of the printing machine.

11. Device for acting upon sheets according to Claim 1, characterized in that, in the recto printing mode and in the recto/verso printing mode, an oppositely directed air flow is generated in the sheet tautener (6), between the deformation regions (11, 12), by the air-nozzle rows (22, 23) being subjected to suction air and blowing air, respectively.

12. Device for acting upon sheets according to Claim 7, characterized in that the first deformation region (11), as seen in the sheet-conveying direction (18), is subjected to suction air and the second deformation region (11), as seen in the sheet-conveying direction (18), can be subjected to blowing air.

## Revendications

1. Dispositif pour agir sur les feuilles dans un receveur de feuilles d'une machine à imprimer imprimant les feuilles sélectivement d'un côté ou des deux côtés, comprenant un tendeur de feuille (6) qui comporte une première zone de déformation (11) et une deuxième zone de déformation (12),
caractérisé
en ce que la surface du tendeur de feuille (6) est intégrée dans un plan adjacent de transport des feuilles (1, 2) et ce tendeur est balayé par un coussin d'air (31) en impression recto et en impression recto et verso et en ce que la première zone de déformation (11) peut être balayée par de l'air d'aspiration.

2. Dispositif pour agir sur des feuilles selon la revendication 1,
caractérisé
en ce que les plans adjacents (1, 2) de transport des feuilles sont équipés de buses d'air (3, 16, 19, 20).

3. Dispositif pour agir sur des feuilles selon la revendication 2,
caractérisé
en ce que les plans adjacents (1, 2) de transport des feuilles peuvent être balayés par de l'air sous basse pression.

4. Dispositif pour agir sur des feuilles selon la revendication 1,
caractérisé
en ce que le tendeur de feuille (6) comprend des attaches (7, 8).

5. Dispositif pour agir sur des feuilles selon la revendication 1,
caractérisé
en ce que les zones de déformation (11, 12) sont opposées.

6. Dispositif pour agir sur des feuilles selon la revendication 1,
caractérisé
en ce que les zones de déformation (11, 12) sont équipées de buses d'air (22, 23).

7. Dispositif pour agir sur des feuilles selon la revendication 4,
caractérisé
en ce que la deuxième zone de déformation (12) que comporte le tendeur de feuille (6) peut être balayée par de l'air comprimé.

8. Dispositif pour agir sur des feuilles selon la revendication 7,
caractérisé
en ce que le niveau de pression est plus bas dans le plan (1, 2) de transport des feuilles que le niveau de pression de l'air d'aspiration qui règne dans la première zone de déformation (11) ou celui de l'air d'insufflation qui règne dans la deuxième zone de déformation (12).

9. Dispositif pour agir sur des feuilles selon la revendication 6,
caractérisé
en ce que les buses d'air (23) sont prévues dans la partie inférieure de la première zone de déformation (11) que comporte le tendeur de feuille (6).

10. Dispositif pour agir sur des feuilles selon la revendication 4,
caractérisé
en ce que les attaches sont des fermetures à déclic (7, 8) chargées par ressort et à l'aide desquelles le tendeur de feuille (6) peut être immobilisé dans les flasques latéraux (17) de la machine à imprimer.

11. Dispositif pour agir sur des feuilles selon la revendication 1,
caractérisé
en ce qu'une circulation d'air en sens inverses est générée en impression recto et en impression recto et verso dans le tendeur de feuille (6) entre les zones de déformation (11, 12) par alimentation des rangées de buses d'air (22, 23) en air d'aspiration et en air d'insufflation.

12. Dispositif pour agir sur des feuilles selon la revendication 7,
caractérisé
en ce que la première zone de déformation (11) vue dans le sens (18) de transport des feuilles est balayée par de l'air d'aspiration et la deuxième zone de déformation (12) par rapport au sens (18) de transport des feuilles peut être balayée par de l'air d'insufflation.
